# EUROPÄISCHE PATENTSCHRIFT

(11) **EP 1 268 941 B1**
(45) Veröffentlichungstag und Bekanntmachung des Hinweises auf die Patenterteilung: **17.05.2006**
(21) Anmeldenummer: 01921000.4
(22) Anmeldetag: 30.03.2001
(51) Int. Cl.: E01B 3/16, E01B 7/22

(54) **QUERSCHWELLE FÜR EISENBAHNGLEISE**
TRANSVERSE SLEEPER FOR RAILWAY LINES
TRAVERSE DE VOIE FERREE

(30) Priorität: 31.03.2000 AT 2422000 U
(43) Veröffentlichungstag der Anmeldung: 02.01.2003
(73) Patentinhaber: VAE EISENBAHNSYSTEME GMBH, 8740 Zeltweg (AT); VAE GmbH, 1010 Wien (AT)
(72) Erfinder: ACHLEITNER, Herbert, A-8010 Graz (AT); SCHNEDL, Karl, A-8734 Grosslobming (AT); PEINHOPF, Siegfried, A-8734 Grosslobming (AT)
(74) Vertreter: Haffner, Thomas M.
(86) Internationale Anmeldenummer: PCT/AT2001/000091
(87) Internationale Veröffentlichungsnummer: WO 2001/075230

(56) Entgegenhaltungen:
- CH-A- 293 647
- DE-A- 4 315 200
- DE-C- 60 326
- GB-A- 366 788
- NL-C- 1 014 443
- US-A- 850 876
- US-A- 1 358 536
- US-A- 2 370 715
- US-A- 5 620 156

## Beschreibung

Die Erfindung bezieht sich auf eine Querschwelle für Eisenbahngleise, insbesondere im Bereich der Stellantriebe und Verschlüsse von Weichen, mit einem im wesentlichen trogartigen nach oben offenen Profil aus Stahl, wobei an die freien Enden der Seitenwände des trogartigen Profils Trägerflansche angeschlossen sind.

Aus der DE 43 15 200 A1 und der US-A-1358536 ist bereits eine Querschwelle bekannt geworden, bei der ein oben offenes kastenförmiges Schwellenprofil aus Stahl mit seitwärts auskragenden Trägerflanschen mit seitlichen Versteifungselementen versehen wurde, um Verformungen der Schwelle unter rollender Last gering zu halten. An den jeweils auskragenden Trägerflanschen sind bei der DE 43 15 200 A1 jeweils gesonderte Rippenplatten für die Befestigung der Backenschiene und Gleitstühle für das Aufliegen einer Zungenschiene vorgesehen.

Die US-A-850876 zeigt eine Trogschwelle mit einer die einwärts ragenden Trägerflansche und die Seitenwände teilweise übergreifenden Unterlagsplatte.

Aus der AT 001 019 U1 ist weiters bereits eine Querschwelle für Eisenbahngleise der eingangs genannten Art bekannt geworden, bei welchen die aufwärts ragenden Seitenwände des trogartigen Profils über einen Teil ihrer Höhe einen spitzen Winkel mit der Bodenplatte einschließen, um auf diese Weise ein besseres elastisches Verhalten bei Biege-Wechselbeanspruchungen durch die rollende Last zu erzielen. Auch bei dieser Ausbildung wurden im Bereich der Seitenwände und der seitlichen auskragenden Trägerflanschen Versteifungselemente angeordnet.

Die Erfindung geht nun von der eingangs genannten Querschwelle aus und zielt darauf ab, seitlich auskragende und vorragende Versteifungselemente zu vermeiden, um die Festigkeitseigenschaften und insbesondere die Aufnahme von hohen dynamischen Kräften zu verbessern und dennoch den für die Anordnung von Teilen eines Weichenantriebes oder von Verschlussvorrichtungen erforderlichen Freiraum zu gewährleisten. Zur Lösung dieser Aufgabe besteht die erfindungsgemäße Querschwelle im wesentlichen darin, dass die Trägerflansche zueinander gerichtet einwärts angeordnet sind und mit sich über die lichte Weite zwischen den Trägerflanschen quer zur Schwellenlängsrichtung erstreckenden Rippenplatten verbunden, insbesondere verschraubt sind, wobei die Rippenplatten im wesentlichen U-förmigen Umriss aufweisen und im Bereich ihrer in Schwellenlängsrichtung verlaufenden Schenkel Gleitstühle tragen. Dadurch, dass die Trägerflansche über diese Trägerflansche miteinander verbindende sich quer über die lichte Weite zwischen den Trägerflanschen erstreckende Rippenplatten verbunden, und insbesondere verschraubt sind, wird eine wesentliche Erhöhung der Festigkeit erzielt, da nunmehr in diesem Bereich ein geschlossenes Kastenprofil ausgebildet wird, welches sich durch wesentlich höhere Formstabilität auszeichnet. Gleichzeitig kann durch derartige die Trägerflansche miteinander verbindende Rippenplatten bei schwingender Belastung durch rollende Last eine ausschließlich vertikale Belastung sichergestellt werden, sodass keine horizontalen dynamischen Kräfte auf die Schraubverbindungen wirksam werden und daher der Gefahr eines Bruches von Schrauben oder einer Abscherung von Schrauben wirkungsvoll entgegengewirkt wird. Die Rippenplatte bilden gleichzeitig eine sichere planparallele Verbindung mit den Trägerlaschen der Querschwelle aus, wobei gleichzeitig der Vorteil erreicht wird, dass seitlich vorragende Versteifungselemente, welche beispielsweise bei einem Stopfen der Gleisbettung bzw. des Gleisschotters hinderlich wären, vermieden werden können. Zur Vermeidung von Belastungsspitzen im trogartigen Profil ist die Ausbildung in bevorzugter Weise derart weitergebildet, dass die freien Enden der Seitenwände des trogartigen Profils in einem Teilbereich der Auflage der Rippenplatten Lastverteilungselemente, insbesondere umgreifende Bügel, tragen. Derartige Lastverteilungselemente können im Bereich der Schienenauflage angeordnet werden und versteifen die Seitenwände des trogartigen Profils in einer Weise, dass die im Bereich der Schienenauf lage entstehenden Kräfte auf eine größere Fläche verteilt werden. Dadurch wird die Stabilität des Profils weiter erhöht.

Die erfindungsgemäße Ausbildung ist so getroffen, dass die Rippenplatten im Wesentlichen U-förmigen Umriss aufweisen und im Bereich ihrer in Schwellenlängsrichtung verlaufenden Schenkel Gleitstühle tragen. Eine derartige im wesentlichen U-förmigen Umriss aufweisende Rippenplatte erlaubt es an den beiden Schenkeln der Rippenplatte Gleitstühle anzuordnen, sodass mit einem einzigen Bauteil, nämlich der im wesentlichen U-förmigen Umriss aufweisenden Rippenplatte, eine wesentliche Versteifung des Schwellenprofils und eine lagestabile Anordnung von Befestigungselementen oder Gleitstühlen für die Backenschiene bzw. Zungenschiene erzielt werden kann.

Zur Erzielung einer glatten Außenkontur und damit einer vollen schwellenvergleichbaren Geometrie ist mit Vorteil die Ausbildung so getroffen, dass die Trägerflansche zueinander gerichtet einwärts und im wesentlichen parallel zur Bodenplatte angeordnet sind. Auf diese Weise werden seitlich auskragende Trägerflansche vermieden, da die Trägerflansche einwärts gerichtet angeordnet sind.

Um bei schwingender Belastung eine vertikale Einfederung und keine andersartigen Verformungen sicherzustellen ist es auch denkbar, dass die Seitenwände gekrümmt oder geknickt mit zur Schwellenlängsachse parallelen Erzeugenden ausgebildet sind, deren vertikale Projektion zumindest teilweise auf der Bodenplatte liegt.

Im Inneren einer derartigen trogartigen Schwelle können, wie bereits erwähnt, alle wesentlichen Elemente, beispielsweise eines Weichenantriebes aber auch andere für die Betriebssicherheit erforderlichen Einrichtungen, wie Kontrolleinrichtungen, Heißläuferortungseinrichtungen oder aber Anschlussgeräte für Sensoren untergebracht werden, wobei es vorteilhaft erscheint derartige Einrichtungen gegen Umwelteinflüsse weitestgehend zu schützen. Mit Vorteil ist die Ausbildung dabei so getroffen, dass die Seitenwände der Querschwelle Verriegelungsglieder für eine die Querschwelle in ihrer Längsrichtung zumindest teilweise übergreifende Abdeckung aufweisen, wobei derartige Verriegelungsglieder, beispielsweise nach Art eines Bajonettverschlusses von sich in Richtung der Schwellenlängsachse erstreckenden Vorsprüngen, Schlitzen oder Ausnehmungen gebildet sein können, in welcher der Deckel in Längsrichtung der Schwelle aufgeschoben werden kann.

Die Verwendung einer einzigen Rippenplatte zur Erhöhung der Stabilität und zur Sicherstellung der entsprechenden Anschlußstellen für die Festlegung von Backenschienen oder anderen Bauteilen erlaubt es auch weitere Sonderfunktionen mit derartigen Rippenplatten zu verwirklichen, wobei mit Vorteil beispielsweise die Ausbildung so getroffen ist, daß die Rippenplatten Ausnehmungen für die Befestigung eines Weichenschlosses aufweisen. Ein derartiges Weichenschloß, welches eine mechanische Verriegelung der Weiche bietet, wenn ein Defekt im Antrieb oder ein Bruch eines kritischen Teiles beobachtet wird, erlaubt den Notbetrieb bis zur in der Folge vorgenommenen Reparatur.

Um sicherzustellen, daß keine über die seitliche Außenkontur der Querschwelle vorragenden Teile in der Folge hinderlich sind und beispielsweise bei Stopfvorgängen beschädigt werden können, ist die Ausbildung mit Vorteil so getroffen, daß die Breite der Rippenplatten quer zur Schwellenlängsrichtung der Breite der Schwelle entspricht.

Mit Vorteil werden hydraulische Weichenstellantriebe und Verschlußvorrichtungen in dem innerhalb der Querschwelle ausgebildeten Hohlraum untergebracht, wobei insbesondere im Fall von hydraulischen Weichenstellantrieben eine entsprechende Querbeweglichkeit derartiger Antriebe in Schienenlängsrichtung sicher vermieden werden soll. Mit Vorteil ist daher die Ausbildung so getroffen, daß die Querschwelle in ihrem mittleren Bereich vertikale Befestigungslaschen für die Befestigung einer Verschlußvorrichtung und/oder eines hydraulischen Weichenstellantriebes aufweist.

Um eine sichere und einfache Festlegung von Backenschienen zu ermöglichen, welche Längsausdehnungen der Schienen unter Temperatureinflüssen folgen kann, ist mit Vorteil die Ausbildung so getroffen, daß die Gleitstühle an ihrer dem die Trägerflansche übergreifenden Teil der U-förmigen Rippenplatte zugewandten Seite Ausnehmungen für das Übergreifen eines Schienenfusses einer Backenschiene aufweisen.

Eine besonders stabile Ausführung der Querschwelle, welche auch die Aufnahme schwingender Belastungen gewährleistet, wird dadurch erreicht, daß die Bodenplatte in Richtung zur offenen Seite des trogförmigen Profiles gekrümmt oder geknickt mit zur Schwellenlängsachse parallelen Erzeugenden ausgebildet ist.

Um den Widerstand gegen Seitenverschiebungen zu erhöhen, kann die Ausbildung in vorteilhafter Weise so getroffen sein, daß die Bodenplatte mit einer die Reibung erhöhenden Schicht versehen ist.

Die Erfindung wird nachfolgend anhand eines in der Zeichnung schematisch dargestellten Ausführungsbeispieles näher erläutert. In dieser zeigen Fig. 1 eine perspektivische Ansicht einer erfindungsgemäßen Querschwelle mit an den Trägerflanschen festgelegter Rippenplatten, Fig. 2 einen Querschnitt durch eine derartige Schwelle mit einer aufgesetzten Abdeckung, Fig. 3 eine vereinfachte Schnittdarstellung gemäß Fig. 2, Fig. 4 einen Schnitt in Schienenlängsrichtung durch einen Teil der Schwelle, Fig. 5 eine Ansicht in Schienenlängsrichtung teilweise im Schnitt und Fig. 6 eine Detailansicht der Bodenplatte in einer abgewandelten Ausbildung.

In Fig. 1 ist eine trogförmige Querschwelle 1 mit Seitenwänden 2 und 3 ersichtlich. An die Seitenwände schließen einwärts auskragende Trägerflansche 4 und 5 an, wobei diese Trägerflansche 4 und 5 unter Verwendung einer im wesentlichen U-förmigen Rippenplatte 6 miteinander verbunden sind. Die im wesentlichen U-förmige Rippenplatte 6 wird hiebei durch Schrauben 7 mit den Trägerflanschen 4 bzw. 5 verbunden und weist im Bereich ihrer in Längsrichtung der Schwelle verlaufenden Schenkel 8 Gleitstühle 9 für die gleitende Abstützung einer Zunge auf. In Fig. 1 ist weiters die Anordnung von vertikalen Befestigungslaschen 10 ersichtlich, welche der sicheren Festlegung, beispielsweise eines hydraulischen Weichenstellantriebes dienen. Im Bereich der vorderen Rippenplatte 6 ist weiters eine bevorzugte Ausbildung dargestellt, gemäß welcher in einem Teilbereich der Auflage der Rippenplatte 6 ein Lastverteilungselement 26 angeordnet ist, welches die Seitenwand 2 bzw. 3 bügelartig umgreift.

Bei der Schnittdarstellung nach Fig. 2 ist ersichtlich, daß die einwärts ragenden Flansche 4 und 5 durch die diese beiden Flansche verbindende Rippenplatte 6 planparallel zur Bodenplatte 11 der trogartigen Schwelle 1 gehalten werden, sodaß ein geschlossenes Kastenprofil ausgebildet iwrd, welches sich durch wesentlich höhere Formstabilität auszeichnet. In Fig. 2 ist weiters ein Deckel 12 ersichtlich, welcher über Verriegelungsglieder 13 verfügt, welche in entsprechende Ausnehmungen bzw. Schlitze von Verriegelungsgliedern 14 an den Seitenwänden 2 bzw. 3 der trogartigen Schwelle zusammenwirken und in Richtung der Längsachse der Schwellen aufgeschoben werden können. In Fig. 3 ist eine vereinfachte Schnittdarstellung ersichtlich, in welcher die Lastverteilungselemente 26 im Bereich der Schienenauflage ersichtlich sind.

In Fig. 4 ist ein Detail der Rippenplatten in Ansicht in Schienenlängsrichtung deutlicher dargestellt. Die Backenschiene ist hiebei mit 15 angedeutet, wobei an diese Backenschiene eine Zunge 16 angepreßt oder von dieser abgehoben werden kann. Die Zunge 16 ist hiebei mit einem Anschlußstück 17 eines Weichenantriebes 18 verbunden und gleitet auf dem Gleitstuhl 9. Die Backenschiene 15 ist an der Rippenplatte 6 mittels federnder Befestigungselemente 19 festgeklemmt, wobei der Schienenfuß an der der federnden Befestigung gegenüberliegenden Seite eine entsprechende Freistellung bzw. Ausnehmung 20 des Gleitstuhles 9 untergreift und somit vom Gleitstuhl 9 übergriffen wird.

In Fig. 4 ist weiters ein Weichenschloß 21 dargestellt, welches unmittelbar mit dem Koppelglied 17 zusammenwirkt und auf diese Weise die Zunge in ihrer Anlagestellung verriegelt. Die Schrauben 7 verbinden wiederum die Rippenplatte mit den Trägerflanschen 4 bzw. 5 des Schwellenprofiles.

In Fig. 5 ist nun zusätzlich ein hydraulischer Stellantrieb ersichtlich, dessen hydraulisches Zylinderkolbenaggregat mit 22 bezeichnet ist. Der Kolben 23 dieses hydraulischen zylinderkolbenaggregates kann jeweils einseitig beaufschlagt werden, sodaß sich eine Verstellbewegung in Richtung des Doppelpfeiles 24 erzielen läßt, welche jeweils die Zungen 16 wechselweise in Anlage an die Backenschienen 15 gelangen läßt. Die Kuppelglieder sind wiederum mit 17 bezeichnet und mit den jeweiligen Zungenschienen 16 verbunden. In Fig. 4 ist zusätzlich ein Hydraulikkessel 25 ersichtlich, welcher gleichfalls in der trogartigen Querschwelle untergebracht werden kann und, wie in Fig. 2 angedeutet, durch einen entsprechenden Deckel 12 abgedeckt werden kann.

In Fig. 6 ist eine abgewandelte Ausbildung der Bodenplatte 11 gezeigt, bei welcher die Bodenplatte geknickt ausgeführt ist.

## Patentansprüche

1. Querschwelle (1) für Eisenbahngleise, insbesondere im Bereich der Stellantriebe und Verschlüsse von Weichen, mit einem im Wesentlichen trogartigen nach oben offenen Profil aus Stahl, wobei an die freien Enden der Seitenwände (2,3) des trogartigen Profils Trägerflansche (4,5) angeschlossen sind, **dadurch gekennzeichnet, dass** die Trägerflansche (4,5) zueinander gerichtet einwärts angeordnet sind und mit sich über die lichte Weite zwischen den Trägerflanschen (4,5) quer zur Schwellenlängsrichtung erstreckenden Rippenplatten (6) verbunden, insbesondere verschraubt sind, wobei die Rippenplatten (6) im wesentlichen U-förmigen Umriss aufweisen und im Bereich ihrer in Schwellenlängsrichtung verlaufenden Schenkel Gleitstühle (9) tragen.

2. Querschwelle nach Anspruch 1, **dadurch gekennzeichnet, dass** die freien Enden der Seitenwände (2,3) des trogartigen Profils in einem Teilbereich der Auflage der Rippenplatten (6) Lastverteilungselemente (26), insbesondere umgreifende Bügel, tragen.

3. Querschwelle nach Anspruch 1 oder 2, **dadurch gekennzeichnet, dass** die Trägerflansche (4,5) im wesentlichen parallel zur Bodenplatte (11) angeordnet sind.

4. Querschwelle nach einem der Ansprüche 1 bis 3, **dadurch gekennzeichnet, dass** die Seitenwände (2,3) der Querschwelle (1) verriegelungsglieder (13,14) für eine die Querschwelle (1) in ihrer Längsrichtung zumindest teilweise übergreifende Abdeckung (12) aufweisen.

5. Querschwelle nach einem der Ansprüche 1 bis 4, **dadurch gekennzeichnet, dass** die Rippenplatten (6) Ausnehmungen für die Befestigung eines Weichenschlosses (21) aufweisen.

6. Querschwelle nach einem der Ansprüche 1 bis 5, **dadurch gekennzeichnet, dass** die Breite der Rippenplatten (6) quer zur Schwellenlängsrichtung der Breite der Schwelle (1) entspricht.

7. Querschwelle nach einem der Ansprüche 1 bis 6, **dadurch gekennzeichnet, dass** die Querschwelle (1) in ihrem mittleren Bereich vertikale Befestigungslaschen für die Befestigung einer Verschlussvorrichtung und/oder eines hydraulischen Weichenstellantriebes aufweisen.

8. Querschwelle nach einem der Ansprüche 1 bis 7, **dadurch gekennzeichnet, dass** die Gleitstühle (9) an ihrer dem die Trägerflansche (4,5) übergreifenden Teil der U-förmigen Rippenplatte (6) zugewandten Seite Ausnehmungen (20) für das Übergreifen eines Schienenfußes einer Backenschiene (15) aufweisen.

9. Querschwelle nach einem der Ansprüche 1 bis 8, **dadurch gekennzeichnet, dass** die Bodenplatte (11) in Richtung zur offenen Seite des trogförmigen Profils gekrümmt oder geknickt mit zur Schwellenlängsachse parallelen Erzeugenden ausbildet ist.

10. Querschwelle nach einem der Ansprüche 1 bis 9, **dadurch gekennzeichnet, dass** die Bodenplatte (11) mit einer die Reibung erhöhenden Schicht versehen ist.

## Claims

1. A transverse sleeper (1) for railway tracks, particularly in the region of the actuating drives and locks of switches, having a substantially trough-shaped, upwardly open steel profile, wherein support flanges (4, 5) are connected to the free ends of the side walls (2, 3) of the trough-shaped section, **characterized in that** the support flanges (4, 5) are inwardly arranged in a manner directed to each other and are connected, particularly screwed, with ribbed plates (6) extending transversely to the longitudinal direction of the sleeper over the clear width between the support flanges (4, 5), wherein the ribbed plates (6) have substantially U-shaped contours and carry slide chairs (9) in the region of their legs extending in the longitudinal direction of the sleeper.

2. A transverse sleeper according to claim 1, **characterized in that** the free ends of the side walls (2, 3) of the trough-shaped profile carry load-distribution elements (26), in particular encompassing straps, in a partial region of the abutment of the ribbed plates (6).

3. A transverse sleeper according to claim 1 or 2, **characterized in that** the support flanges (4, 5) are arranged substantially parallel with the bottom plate (11).

4. A transverse sleeper according to any one of claims 1 to 3, **characterized in that** the side walls (2, 3) of the transverse sleeper (1) comprise locking members (13, 14) for a cover (12) at least partially overlapping the transverse sleeper (1) in its longitudinal direction.

5. A transverse sleeper according to any one of claims 1 to 4, **characterized in that** the ribbed plates (6) include recesses for the fixation of a switch lock (21).

6. A transverse sleeper according to any one of claims 1 to 5, **characterized in that** the widths of the ribbed plates (6) transverse to the longitudinal direction of the sleeper correspond with the width of the sleeper (1).

7. A transverse sleeper according to any one of claims 1 to 6, **characterized in that** the transverse sleeper (1) in its central portion comprises vertical fastening brackets for the fixation of a locking means and/or a hydraulic switch actuating drive.

8. A transverse sleeper according to any one of claims 1 to 7, **characterized in that** the slide chairs (9), on their sides facing the support flange overlapping portions of the U-shaped, ribbed plates (6), comprise recesses (20) for the overlapping of a rail foot of a stock rail (15).

9. A transverse sleeper according to any one of claims 1 to 8, **characterized in that** the bottom plate (11) is designed to be curved or buckled in the direction towards the open side of the trough-shaped profile with generatrices extending parallel with the longitudinal axis of the sleeper.

10. A transverse sleeper according to any one of claims 1 to 9, **characterized in that** the bottom plate (11) is provided with a friction-enhancing layer.

## Revendications

1. Longrine transversale (1) pour voies de chemin de fer, en particulier au niveau des moteurs de manoeuvre et des verrous d'aiguilles, avec un profilé en acier sensiblement en forme d'auge ouvert vers le haut, dans lequel les extrémités libres des parois latérales (2, 3) du profilé en forme d'auge sont reliées à des brides de support (4, 5), **caractérisée en ce que** les brides de support (4, 5) sont dirigées vers l'intérieur et l'une vers l'autre et sont assemblées, notamment vissées, avec des plaques nervurées (6) qui s'étendent sur la largeur libre entre les brides de support (4, 5) perpendiculairement à l'axe longitudinal de la longrine, les plaques nervurées (6) ayant une forme en plan sensiblement en U et portant des coussinets de glissement (9) au niveau de leurs bras orientés dans le sens longitudinal de la longrine.

2. Longrine transversale selon la revendication 1, **caractérisée en ce que** les extrémités libres des parois latérales (2, 3) du profilé en forme d'auge portent, dans une zone partielle de l'appui des plaques nervurées (6), des éléments de répartition de la charge (26), en particulier des étriers qui les entourent.

3. Longrine transversale selon la revendication 1 ou 2, **caractérisée en ce que** les brides de support (4, 5) sont disposées de manière sensiblement parallèle à la plaque de fond (11).

4. Longrine transversale selon l'une des revendications 1 à 3, **caractérisée en ce que** les parois latérales (2, 3) de la longrine transversale (1) possèdent des éléments de verrouillage (13, 14) pour une couverture (12) recouvrant au moins partiellement la longrine transversale (1) dans son sens longitudinal.

5. Longrine transversale selon l'une des revendications 1 à 4, **caractérisée en ce que** les plaques nervurées (6) possèdent des évidements destinés à la fixation d'une serrure d'aiguille (21).

6. Longrine transversale selon l'une des revendications 1 à 5, **caractérisée en ce que** la largeur des plaques nervurées (6) perpendiculairement à l'axe longitudinal de la longrine transversale correspond à la largeur de la longrine (1).

7. Longrine transversale selon l'une des revendications 1 à 6, **caractérisée en ce que** la longrine transversale (1) possède dans sa partie médiane des pattes de fixation verticales pour la fixation d'un mécanisme de verrouillage et/ou d'un moteur d'aiguille hydraulique.

8. Longrine transversale selon l'une des revendications 1 à 7, **caractérisée en ce que** les coussinets de glissement (9) présentent sur leur côté orienté vers la plaque nervurée (6) entourant les brides de support (4, 5) des ouvertures (20) destinées à entourer un pied de rail d'une contre-aiguille (15).

9. Longrine transversale selon l'une des revendications 1 à 8, **caractérisée en ce que** la plaque de fond (11) est courbée ou pliée vers le côté ouvert du profilé en forme d'auge avec des génératrices parallèles à l'axe longitudinal de la longrine.

10. Longrine transversale selon l'une des revendication 1 à 9, **caractérisée en ce que** la plaque de fond (11) est pourvue d'une couche augmentant le frottement.
